# EUROPÄISCHE PATENTANMELDUNG

(11) **EP 4 749 232 A1**
(43) Veröffentlichungstag der Anmeldung: **27.05.2026**
(21) Anmeldenummer: 25218229.0
(22) Anmeldetag: 25.11.2025
(51) Int. Cl.: F28G 15/02, F28G 1/16

(54) **WÄRMETAUSCHERREINIGUNGSVORRICHTUNG ZUR HOCHDRUCKREINIGUNG DER ROHRE EINES WÄRMETAUSCHERS UND EIN VERFAHREN, ZUM BETRIEB EINER DERARTIGEN WÄRMETAUSCHERREINIGUNGSVORRICHTUNG**

(30) Priorität: 26.11.2024 DE 102024134888
(71) Anmelder: Buchen Umweltservice GmbH, 50735 Köln (DE)
(72) Erfinder: Ebach, Matthias Rüdiger, 57589 Pracht (DE); Radu, Branislav, 53783 Eitorf (DE); Phan, Nam, 40211 Düsseldorf (DE); Sterzenbach, Patrick, 53809 Ruppichteroth (DE)
(74) Vertreter: Patentanwälte Bauer Vorberg Kayser

(57) **Zusammenfassung**

Wärmetauscherreinigungsvorrichtung (1) zur Hochdruckreinigung der Innenseite der Rohre (24) eines Wärmetauschers (W), wobei die Wärmetauscherreinigungsvorrichtung (1) folgendes umfasst:
a) eine Hochdruckeinheit (2), wobei die Hochdruckeinheit (2) mindestens zwei Hochdruckschläuche (58) aufweist und die Hochdruckschläuche (58) jeweils an einem Ende mit einer Hochdruckquelle verbindbar sind und an ihrem anderen Ende eine Düse aufweisen,
b) eine Positionierungsvorrichtung (90), zur Positionierung der Hochdruckschläuche (58), wobei die Positionierungsvorrichtung (90) eine
Vorschubvorrichtung (100) umfasst, zum motorischen Bewegen der mindestens zwei Hochdruckschläuche (58) in Längsrichtung (LR) der Hochdruckschläuche (58), wobei die Vorschubvorrichtung (100) mindestens zwei Vortriebsmotoren (59) umfasst und die Vortriebsmotoren (59) jeweils mit genau einem Hochdruckschlauch (58) zusammenwirken
und
c) eine Steuereinheit (74), die zur Steuerung der mindestens zwei Vortriebsmotoren (59) unabhängig voneinander eingerichtet ist.

## Beschreibung

Die Erfindung betrifft eine Wärmetauscherreinigungsvorrichtung zur Hochdruckreinigung der Innenseite der Rohre eines Wärmetauschers sowie ein Verfahren zum Betrieb einer derartigen Wärmetauscherreinigungsvorrichtung.

Wärmetauscher kommen in einer Vielzahl von oft industriellen Anwendungen zum Einsatz. Sie können auch als Rohrbündelwärmeübertrager bezeichnet werden und weisen regelmäßig eine erhebliche Größe und eine große Anzahl an Rohren auf. Die Reinigung der Innenseite dieser Rohre ist eine große Herausforderung. Denn man ist bestrebt, bei der Hochdruckreinigung eingesetztes Personal so weit wie möglich vom eigentlichen Reinigungsort fernzuhalten. Bei den hohen, erforderlichen Drücken des Reinigungsmittels können erhebliche Verletzungen auftreten, wenn etwas nicht ordnungsgemäß läuft. Aufgrund der großen Anzahl der Rohre benötigen aus dem Stand der Technik bekannte Wärmetauscherreinigungsvorrichtungen oft sehr lange für die Reinigung. Zudem fallen im Laufe der Zeit Rohre aus, beispielsweise weil sie undicht sind oder in einer nicht zu reinigenden Weise verstopft sind, es können daher nicht stets alle Rohre in gleicher Weise oder überhaupt gereinigt werden, was eine Automatisierung erschwert. Auch die harschen Bedingungen, zum Beispiel unter hohem Druck befindliches Reinigungsmittel und Verunreinigungen, führen dazu, dass aus dem Stand der Technik bekannte Wärmetauscherreinigungsvorrichtungen oft nicht so zuverlässig, langlebig und/oder zeiteffektiv sind, wie gewünscht.

Die Erfindung hatte sich zur Aufgabe gemacht, eine Wärmetauscherreinigungsvorrichtung und ein Verfahren zum Betrieb dieser Vorrichtung zu schaffen, die zumindest hinsichtlich eines der genannten Nachteile verbessert sind. Diese Aufgabe wird durch die in Anspruch 1 wiedergegebene Wärmetauscherreinigungsvorrichtung und das in Anspruch 14 wiedergegebene Verfahren gelöst.

Eine erfindungsgemäße Wärmetauscherreinigungsvorrichtung dient zur Hochdruckreinigung der Innenseite der Rohre eines Wärmetauschers. Die Wärmetauscherreinigungsvorrichtung umfasst eine Hochdruckeinheit, wobei die Hochdruckeinheit mindestens zwei Hochdruckschläuche aufweist und die Hochdruckschläuche jeweils, z. B. an einem Ende, mit einer Hochdruckquelle verbindbar sind und, z. B. an ihrem anderen Ende, eine Düse aufweisen.

Zudem umfasst die Wärmetauscherreinigungsvorrichtung eine Positionierungsvorrichtung, zur Positionierung der Hochdruckschläuche. Die Positionierungsvorrichtung umfasst eine Vorschubvorrichtung, zum motorischen Bewegen der mindestens zwei Hochdruckschläuche in ihrer Längsrichtung. Die Vorschubvorrichtung umfasst mindestens zwei Vortriebsmotoren und die Vortriebsmotoren wirken jeweils mit genau einem Hochdruckschlauch zusammen. Zudem umfasst die Wärmetauscherreinigungsvorrichtung eine Steuereinheit. Die Steuereinheit ist zur Steuerung der mindestens zwei Vortriebsmotoren unabhängig voneinander eingerichtet. Die Steuereinheit kann elektrische Verbindungen einerseits zu einer übergeordneten Steuerung und andererseits zu den Vortriebsmotoren aufweisen. Die Steuereinrichtung ist derart eingerichtet, dass die mindestens zwei Vortriebsmotoren unabhängig voneinander steuerbar bzw. betreibbar sind. Die Drehzahl eines Vortriebsmotors und damit die Vorschubgeschwindigkeit eines Hochdruckschlauchs kann sich also von der Drehzahl eines anderen Vortriebsmotors und damit der Vorschubgeschwindigkeit eines anderen Hochdruckschlauchs unterscheiden. Durch die Steuereinheit zur Steuerung der mindestens zwei Vortriebsmotoren unabhängig voneinander kann beispielsweise ein Hochdruckschlauch durch die Vorschubeinrichtung weiter vorgeschoben werden, während ein anderer Hochdruckschlauch, z. B. ein in einem blockierten Rohr eingesetzter Hochdruckschlauch, durch die Vorschubeinrichtung zurückgezogen wird.

Hierdurch kann die Reinigungszeit verkürzt werden. Denn zum einen können, wie bei aus dem Stand der Technik bekannten Wärmetauscherreinigungsvorrichtungen mit mehreren Hochdruckschläuchen, mehrere Rohre zeitgleich gereinigt werden. Zum anderen kommen nicht alle Hochdruckschläuche zum Stillstand, wenn genau ein Hochdruckschlauch blockiert ist, sondern der nicht blockierte Hochdruckschlauch oder die nicht blockierten Hochdruckschläuche kann bzw. können weiter arbeiten, während der blockierte Hochdruckschlauch bereits zurückgezogen werden kann. Auf diese Weise verringert sich die Anzahl der Rohre, die in einem zweiten Arbeitsschritt erneut, oft von Hand, gereinigt werden müssen.

Zudem steigt die Zuverlässigkeit der Wärmetauscherreinigungsvorrichtung, da die Gefahr der Beschädigung eines Hochdruckschlauchs und/oder einer Antriebsrolle verringert ist. Denn zwischen dem Hochdruckschlauch und der Antriebsrolle auftretenden Schlupf kann reduziert oder vermieden sein.

Es hat sich gezeigt, dass hierdurch der mit der Mehrzahl an Vortriebsmotoren verbundene Mehraufwand, verglichen mit einer Wärmetauscherreinigungsvorrichtung, bei der genau ein Motor mehrere Hochdruckschläuche antreibt, mehr als gerechtfertigt ist. Die Vortriebsmotoren können bevorzugt auch als z-Motoren bezeichnet werden.

Bevorzugt kann also durch die Vorschubvorrichtung ein Hochdruckschlauch nach vorne und ein anderer Hochdruckschlauch gleichzeitig zurück bewegt werden.

Bevorzugt weist die Hochdruckeinheit genau drei oder mehr Hochdruckschläuche auf. Zu der Hochdruckeinheit kann eine Basiseinheit gehören. Die Basiseinheit kann eine Haspel für die einzelnen Hochdruckschläuche aufweisen. In der Basiseinheit können die Hochdruckschläuche mit einer Hochdruckquelle verbunden sein.

Für die Beschreibung wird ein orthogonales x-y-z Koordinatensystem verwendet. Dieses stimmt bevorzugt mit dem Koordinatensystem überein, das der zu beschreibenden Wärmetauscherreinigungsvorrichtung zu Grunde liegt und nach dem diese arbeitet. Die x-, y- und z-Achse dieses Koordinatensystems stehen senkrecht zueinander. Die Richtung der x-Achse wird auch als x-Richtung bezeichnet, entsprechendes gilt für die Richtung der y- und der z-Achse.

Bevorzugt umfasst die Positionierungsvorrichtung eine in Richtung der x-Achse verlaufende x-Führung. Besonders bevorzugt sind zwei parallele, in Richtung der x-Achse verlaufende x-Führungen vorhanden. Diese Führung umfasst bevorzugt ein x-Längsprofil und einen an diesem Längsprofil längsbeweglich geführten x-Schlitten. Besonders bevorzugt umfasst sie zwei parallel zueinander verlaufende x-Längsprofile und zwei x-Schlitten. Die beiden x-Schlitten bewegen sich vorzugsweise synchron. Der x-Schlitten, bzw. beide x-Schlitten ist bzw. sind bevorzugt jeweils mittels eines x-Motors der Positionierungsvorrichtung verfahrbar. Der x-Motor ist bevorzugt ein x-Elektromotor. Die x-Führung umfasst bevorzugt Befestigungsmittel zur Befestigung der x-Führung an dem Wärmetauscher.

Bevorzugt umfasst die Positionierungsvorrichtung eine in Richtung der y-Achse verlaufende y-Führung. Diese Führung umfasst bevorzugt ein y-Längsprofil und einen an diesem Längsprofil längsbeweglich geführten y-Schlitten. Der y-Schlitten ist bevorzugt mittels eines y-Motors der Positionierungsvorrichtung verfahrbar. Der y-Motor ist bevorzugt ein y-Elektromotor.

Bevorzugt umfasst die x-Führung und/oder die y-Führung jeweils eine an dem Längsprofil angeordnete Zahnstange. Bevorzugt greift dann der x-Motor oder die x-Motoren bzw. der y-Motor jeweils über ein Ritzel in die Zahnstange ein.

Die y-Führung ist weiter bevorzugt mit dem x-Schlitten bzw. den x-Schlitten mitverfahrend verbunden. Sie kann die beiden x-Schlitten miteinander verbinden.

Die Vorschubvorrichtung ist bevorzugt mit dem y-Schlitten mitverfahrend verbunden.

Vorzugsweise umfasst die Wärmetauscherreinigungsvorrichtung eine Regelungseinrichtung zur Regelung des Drehmoments der Vortriebsmotoren. Die Regelungseinrichtung umfasst bevorzugt eine Messeinrichtung, zur Bestimmung des Istwerts des Drehmoments. Der Sollwert des Drehmoments der Vortriebsmotoren kann so gewählt sein, dass die Größe der hieraus resultierenden, am Außenumfang der Antriebsrolle übertragbaren Kraft kleiner ist als die zwischen Antriebsrolle und zugehörigem Schlauch bewirkbare Reibungskraft, bzw. Haftreibungskraft. Bevorzugt wird hierdurch erreicht, dass der Antriebsmotor, z. B. bei blockiertem Hochdruckschlauch, stehenbleibt, bevor ein Durchrutschen zwischen Antriebsrolle und zugehörigem Hochdruckschlauch auftritt. Beispielsweise kann hierdurch vermieden sein, dass der Hochdruckschlauch bzw. die Düse durch ein Hindernis blockiert wird und der Vortriebsmotor mit steigendem Drehmoment antreibt, bis Schlupf bis zum völligen Durchrutschen der Antriebsrolle auftritt. Für jeden Vortriebsmotor kann eine eigene Regelungseinrichtung vorgesehen sein, die unabhängig von den Regelungseinrichtungen des bzw. der weiteren Vortriebsmotoren sein kann.

Bevorzugt weist die Vorschubvorrichtung für jeden der mindestens zwei Hochdruckschläuche jeweils eine um eine Drehachse drehbare Antriebsrolle auf. Bevorzugt weist die Vorschubvorrichtung für jeden der mindestens zwei Hochdruckschläuche zudem jeweils mindestens eine Anpressrolle, zum Pressen des jeweiligen Hochdruckschlauchs gegen die Antriebsrolle auf.

Besonders bevorzugt weist die Vorschubvorrichtung für jeden der mindestens zwei Hochdruckschläuche jeweils zwei Anpressrollen auf, zum Pressen des jeweiligen Hochdruckschlauchs gegen die Antriebsrolle und bevorzugt zum Biegen des jeweiligen Hochdruckschlauchs um diese Antriebsrolle. Bevorzugt pressen anders ausgedrückt zwei Anpressrollen genau einen der Hochdruckschläuche gegen genau eine Antriebsrolle. Hierdurch kann ein bereichsweises Anschmiegen des Hochdruckschlauchs an den Umfang der Antriebsrolle erreicht werden und damit eine Vergrößerung der zwischen Antriebsrolle und Hochdruckschlauch übertragbaren Kraft, z. B. Haftreibungskraft. Die Gefahr des Schlupfes zwischen Antriebsrolle und Hochdruckschlauch kann hierdurch weiter reduziert sein.

Ein einfacher und dennoch besonders vorteilhafte Aufbau kann sich ergeben, wenn die zwei Anpressrollen um eine Schwenkachse schwenkbar an einer gemeinsamen Wippe der Vorschubvorrichtung gelagert sind. Denn hierdurch können die zwei Anpressrollen mit genau einer Anpressvorrichtung auskommen und es kann auf einfache Art und Weise zudem gewährleistet sein, dass die von den beiden Anpressrollen auf den Hochdruckschlauch ausgeübten Anpresskräfte gleichgroß sind.

Bevorzugt liegt die Schwenkachse der Wippe und die Drehachse der zugehörigen Antriebsrolle in einer gemeinsamen Ebene, die weiter bevorzugt senkrecht zur Längsrichtung der Hochdruckschläuche ausgerichtet ist. Diese vorzugsweise senkrecht zur Längsrichtung der Hochdruckschläuche stehende Ebene ist während des Betriebs der Wärmetauscherreinigungsvorrichtung bevorzugt vertikal ausgerichtet.

Die Mündungen der zu reinigenden Rohre des Wärmetauschers liegen bevorzugt in einer Ebene, die im Rahmen dieser Druckschrift als x-y-Ebene bezeichnet wird und die durch die x-Richtung und die y-Richtung aufgespannt ist.

Die Längsrichtung der Hochdruckschläuche kann durch die Führungskanäle einer Führungseinheit der Vorschubvorrichtung definiert sein. Bevorzugt ist die Längsrichtung zudem die Richtung, die im Betrieb der Wärmetauscherreinigungsvorrichtung der Richtung der Längserstreckung der zu reinigenden Rohre des Wärmetauschers im Bereich ihrer Rohrmündung entspricht. Die Führungskanäle führen den zugehörigen Hochdruckschlauch bevorzugt von der Vorschubeinrichtung zu der jeweiligen Rohrmündung des Wärmetauschers. Die Führungskanäle können als die Hochdruckschläuche aufnehmende Führungsrohre ausgebildet sein. Sie können in Längsrichtung der Hochdruckschläuche vor und/oder hinter der Antriebsrolle angeordnet sein. Die Längsrichtung entspricht bevorzugt zudem der z-Richtung, die senkrecht zur x- Richtung und zur y-Richtung ausgerichtet ist.

Bevorzugt umfasst die Wippe ein Schwenklager, das die Schwenkachse der Wippe definiert.

Bevorzugt umfasst die Vorschubvorrichtung für jeden der mindestens zwei Hochdruckschläuche jeweils eine Anpressvorrichtung, zum Pressen der Anpressrolle oder der Anpressrollen gegen den jeweiligen Hochdruckschlauch, um den jeweiligen Hochdruckschlauch gegen die Antriebsrolle zu pressen.

Die Anpressvorrichtung ist bevorzugt aktivierbar und deaktivierbar. Die Anpressvorrichtung ist bevorzugt einstellbar. Vorzugsweise kann also die von der Anpressvorrichtung ausgeübte Anpresskraft verändert werden. Die Anpressvorrichtung weist bevorzugt eine Aktivierungsvorrichtung bzw. eine Deaktivierungsvorrichtung auf. Die Anpressvorrichtung weist bevorzugt eine Einstellvorrichtung auf. Die Anpressvorrichtung ist bei bestimmungsgemäßem Betrieb der Wärmetauscherreinigungsvorrichtung bevorzugt oberhalb der zugehörigen Anpressrollen angeordnet. Bevorzugt umfasst die Anpressvorrichtung einen Aktuator. Der Aktuator kann als Pneumatikzylinder ausgebildet sein oder diesen umfassen. Die Einstellvorrichtung kann eine Vorrichtung zur Veränderung bzw. Einstellung des Drucks, mit dem der Pneumatikzylinder beaufschlagt wird, umfassen. Anstelle eines Pneumatikzylinders ist auch ein Hydraulikzylinder denkbar.

Wenn der Pneumatikzylinder einen Gleitlagerblock umfasst, zur Abstützung einer Kolbenstange des Pneumatikzylinders in Richtung der Längsrichtung des zugehörigen Hochdruckschlauchs, dann kann die zwischen dem Hochdruckschlauch und der Anpressrolle bzw. den Anpressrollen auftretende Rollreibung besonders gut aufgenommen werden. Die Kolbenstange steht bevorzugt zumindest in etwa senkrecht zu der Motorwelle des zugehörigen Vortriebsmotors. Die Motorwelle kann unmittelbar drehfest mit der Antriebsrolle verbunden sein. Zwischen der Motorwelle und der Antriebsrolle kann ein Getriebe, zum Beispiel ein Planetengetriebe, angeordnet sein.

Bevorzugt umfasst die Wärmetauscherreinigungsvorrichtung einen Sensor, zur Detektion der Drehzahl der Anpressrolle bzw. einer der Anpressrollen, und eine Einrichtung zur Erfassung der Drehzahl der zugehörigen Antriebsrolle, z. B. einen Motordrehzahlsensor. Der Motordrehzahlsensor kann ein Absolutwertgeber sein (englisch: Absolut Encoder). Vorzugsweise ist die Steuereinheit dazu eingerichtet, unter Nutzung der Drehzahl der Anpressrolle bzw. einer der Anpressrollen und der Drehzahl der Antriebsrolle einen etwaigen Schlupf der Antriebsrolle an dem Hochdruckschlauch zu ermitteln. Mit dem Begriff "Drehzahl" ist im Rahmen dieser Druckschrift allgemein die Drehgeschwindigkeit gemeint.

Bevorzugt umfasst die Wärmetauscherreinigungsvorrichtung eine Regelungseinrichtung, zur Regelung des Schlupfes zwischen der Antriebsrolle und dem zugehörigen Hochdruckschlauch. Der Sollwert des Schlupfes beträgt bevorzugt Null. Als Stellgröße kann das Drehmoment des Antriebsmotors dienen. Bevorzugt wird also das Drehmoment des Antriebsmotors reduziert, sobald und solange Schlupf der Antriebsrolle an dem Hochdruckschlauch ermittelt wird. Hierdurch ist erneut eine Voraussetzung dafür geschaffen, Schlupf möglichst zu vermeiden.

Alternativ oder zusätzlich kann als Stellgröße die Anpresskraft der Anpressrolle bzw. der Anpressrollen dienen. Bevorzugt wird also die Anpresskraft, z. B. durch Erhöhung des den Pneumatikzylinder beaufschlagenden pneumatischen Drucks erhöht, sobald und solange Schlupf der Antriebsrolle an dem Hochdruckschlauch ermittelt wird. Hierdurch ist erneut eine Voraussetzung dafür geschaffen, Schlupf möglichst zu vermeiden. Wenn die Regelungseinrichtung die Anpresskraft auf den geringsten, schlupffreien Betrag reduziert, dann kann eine weitere Voraussetzung für eine zuverlässige und langlebige Wärmetauscherreinigungsvorrichtung geschaffen sein.

Bevorzugt umfassen die Vortriebsmotoren Elektromotoren, insbesondere Servomotoren. Wenn die Steuereinheit dazu eingerichtet ist, eine Rampensteuerung der Vortriebsmotoren vorzunehmen, dann kann ein sanftes Anfahren erreicht werden und die Schlupfgefahr zwischen Antriebsrolle und Hochdruckschlauch erneut reduziert sein. Hiermit ist gemeint, dass die Funktion der Rotationsgeschwindigkeit der Antriebsrolle über der Zeit eine Rampenform aufweist, vorzugsweise mit einer Rampenlänge, die so gewählt ist, dass das Anfahren derart sanft vor sich geht, dass die Gefahr eines Durchrutschens der Antriebsrolle auf dem zugehörigen Hochdruckschlauch verringert ist. Die Rampenform kann trapezförmig oder S-förmig sein.

Die Wärmetauscherreinigungsvorrichtung kann eine Stromversorgung der Elektromotoren bereitstellen, deren Spannung 48 V beträgt, also eine Schutzkleinspannung ist.

Bevorzugt dient die Positionierungsvorrichtung zur Positionierung der Düse der Hochdruckschläuche. Bevorzugt wird also nicht notwendigerweise der gesamte Hochdruckschlauch mittels der Positionierungsvorrichtung verlagert, sondern seine Düse und ein an diese Düse angrenzender Schlauchabschnitt. Entsprechend dient bevorzugt die Vorschubvorrichtung zum motorischen Bewegen der Düse der Hochdruckschläuche. Bevorzugt wird also nicht notwendigerweise der gesamte Hochdruckschlauch mittels der Vorschubvorrichtung in seine Längsrichtung bewegt, sondern seine Düse und ein an diese Düse angrenzender Schlauchabschnitt. Bevorzugt ist die Vorschubvorrichtung dazu eingerichtet, die mindestens zwei Hochdruckschläuche in ihrer Längsrichtung, nach vorne und zurück zu bewegen. Bevorzugt ist die Wärmetauscherreinigungsvorrichtung zur automatisierten Hochdruckreinigung der Rohre geeignet. Die Positionierungsvorrichtung kann eine motorische Positionierungsvorrichtung sein. Die Positionierungsvorrichtung kann zur automatisierten Positionierung der Hochdruckschläuche dienen. Bevorzugt sind die Anpressrollen nicht angetrieben.

Der Wärmetauscher kann bevorzugt auch als Rohrbündelwärmeübertrager bezeichnet werden. Der Wärmetauscher hat bevorzugt einen Spiegel, in den eine Vielzahl von vorzugsweise parallel zueinander angeordneten Rohren münden. Die Mündungen der Rohre sind bevorzugt vollständig oder teilweise in einer regelmäßigen Struktur angeordnet. Es kann innerhalb gewisser Bereiche eine zweidimensionale Periodizität vorliegen. Diese Regelmäßigkeit des Rohrmündungsabstands erstreckt sich bevorzugt jedoch nur über einen gewissen Bereich oder gewisse Bereiche. Bevorzugt variiert dieser Abstand zum einen im Randbereich des Wärmetauschers, da hier bevorzugt auf einem Kreisbogen angeordnete Flanschbohrungen im Spiegel vorgesehen sind. Es können auch im Innenbereich des Spiegels Bereiche vorgesehen sein, in denen keine Mündungen vorhanden sind.

Die Anpressrollen können bevorzugt auch als Druckrollen bezeichnet werden.

Die Wärmetauscherreinigungsvorrichtung kann automatisiert sein. Das Reinigungsmittel der Wärmetauscherreinigungsvorrichtung kann flüssig oder gasförmig sein. Es kann Wasser umfassen oder hierdurch gebildet sein. Dem Wasser können Reinigungszusätze und/oder Schleifkörper beigefügt sein.

Unter Hochdruck wird ein Druck der verwendeten Reinigungsmittel von mindestens 25 bar, insbesondere aber mindestens 100 und vorzugsweise mindestens 500 bar verstanden. Der Druck des Reinigungsmittels in den Hochdruckschläuchen liegt bevorzugt zwischen 25 bar und 2500 bar.

Der Volumenstrom des Reinigungsmittels in den Hochdruckschläuchen liegt bevorzugt jeweils zwischen 20 und 180 Litern pro Minute, je nach Düsentyp.

Bevorzugt führen die Führungskanäle die Hochdruckschläuche parallel zur z-Achse und im Abstand zueinander, vorzugsweise derart, dass die Hockdruckschläuche parallel zu den Rohren des Wärmetauschers verlaufen. Der Abstand der einzelnen Führungskanäle und damit der Hockdruckschläuche in der Vorschubvorrichtung ist bevorzugt einstellbar. Es können auch einzelne Hochdruckschläuche aus der Vorschubvorrichtung herausgenommen werden. Vorzugsweise umfasst die Wärmetauscherreinigungsvorrichtung Wegsensoren, die jeweils einem Hochdruckschlauch zugeordnet sind und eine Bewegung des zugehörigen Hochdruckschlauchs in z-Richtung erfassen. Die Wegsensoren können innerhalb der Vorschubvorrichtung angeordnet sein.

Die Vortriebsmotoren können bevorzugt auch als z-Motoren bezeichnet werden. Bevorzugt umfasst die Wärmetauscherreinigungsvorrichtung genau eine Vorschubvorrichtung.

Ein erfindungsgemäßes Verfahren zum Betrieb einer Wärmetauscherreinigungsvorrichtung zeichnet sich dadurch aus, dass die Wärmetauscherreinigungsvorrichtung gemäß der obigen Beschreibung ausgebildet ist.

Bei dem Verfahren steuert die Steuereinheit die Vortriebsmotoren bevorzugt unabhängig voneinander derart an, dass die Drehzahlen der Vortriebsmotoren voneinander abweichen.

In einer bevorzugten Variante des Verfahrens steuert die Steuereinheit die Vortriebsmotoren derart unabhängig voneinander an, dass die Drehrichtung der Vortriebsmotoren vorübergehend voneinander abweicht.

Die in Zusammenhang mit der beanspruchten Wärmetauscherreinigungsvorrichtung beschriebenen Merkmale können auch Merkmale des beanspruchten Verfahrens sein und umgekehrt.

Die Erfindung wird nachfolgend anhand der Fig. näher erläutert. Es zeigen:
- Fig. 1: eine perspektivische Darstellung einer an einem Wärmetauscher montierten Wärmetauscherreinigungsvorrichtung
- Fig. 2: eine vergrößerte Darstellung der Vorschubvorrichtung der Wärmetauscherreinigungsvorrichtung aus Fig. 1,
- Fig. 3: eine vergrößerte Ansicht von oben auf die Vorschubvorrichtung von Fig. 1, bei der Teile ausgeblendet sind,
- Fig. 4: eine vergrößerte perspektivische Seitendarstellung der Vorschubvorrichtung von Fig. 1, bei der Teile ausgeblendet sind
- Fig. 5: Details der Vorschubvorrichtung aus Fig. 1.

In den unterschiedlichen Fig. sind hinsichtlich ihrer Funktion gleichwertige Teile stets mit denselben Bezugszeichen versehen, sodass diese in der Regel auch nur einmal beschrieben werden.

Das in den Zeichnungen gezeigte Ausführungsbeispiel der Wärmetauscherreinigungsvorrichtung 1 dient zur Hochdruckreinigung der Innenseite der Rohre 24 eines Wärmetauschers W. Der Wärmetauscher W ist in Fig. 1 nur teilweise gezeigt. Die Wärmetauscherreinigungsvorrichtung 1 umfasst eine Hochdruckeinheit 2, wobei die Hochdruckeinheit 2 mindestens zwei Hochdruckschläuche 58 aufweist und die Hochdruckschläuche 58 jeweils an einem Ende mit einer in den Zeichnungen nicht gezeigten Hochdruckquelle verbindbar sind und an ihrem anderen Ende eine in den Zeichnungen nicht gezeigte Düse aufweisen. Im gezeigten Ausführungsbeispiel umfasst die Hochdruckeinheit genau drei Hochdruckschläuche 58. Zu der Hochdruckeinheit gehört eine in den Zeichnungen nicht dargestellte Basiseinheit. Die Rohrmündungen 22 der zu reinigenden Rohre 24 des Wärmetauschers liegen in oder parallel zu einer x-y-Ebene, die durch die x-Richtung und die y-Richtung aufgespannt ist.

Wie Fig. 1 zeigt, umfasst die Wärmetauscherreinigungsvorrichtung zudem eine Positionierungsvorrichtung 90, zur Positionierung der Hochdruckschläuche 58. Die Positionierungsvorrichtung 90 umfasst eine Vorschubvorrichtung 100, zum motorischen Bewegen der Hochdruckschläuche 58 in ihrer Längsrichtung LR.

Die Vorschubvorrichtung 100 umfasst mindestens zwei Vortriebsmotoren 59 und die Vortriebsmotoren 59 wirken jeweils mit genau einem Hochdruckschlauch 58 zusammen. Genauer gesagt umfasst die Vorschubvorrichtung 100 genau drei Vortriebsmotoren 59. Zudem umfasst die Wärmetauscherreinigungsvorrichtung eine Steuereinheit 74. Die Steuereinheit 74 ist zur Steuerung der drei Vortriebsmotoren 59 unabhängig voneinander eingerichtet. Die Steuereinrichtung 74 ist derart eingerichtet, dass die Vortriebsmotoren 59 unabhängig voneinander steuerbar bzw. betreibbar sind. Die Drehzahl eines Vortriebsmotors 59 und damit die Vorschubgeschwindigkeit eines Hochdruckschlauchs 58 kann sich also von der Drehzahl eines anderen Vortriebsmotors 59 und damit der Vorschubgeschwindigkeit eines anderen Hochdruckschlauchs 58 unterscheiden. Durch die Steuereinheit 74 zur Steuerung der mindestens zwei Vortriebsmotoren 59 unabhängig voneinander kann beispielsweise ein Hochdruckschlauch 58 oder zwei Hochdruckschläuche 58 durch die Vorschubeinrichtung weiter vorgeschoben werden, während ein anderer Hochdruckschlauch 58 aufgrund eines Hindernisses in dem von ihm zu reinigenden Rohr 24 blockiert ist und durch die Vorschubeinrichtung 100 zurückgezogen wird. Es kann durch die Vorschubvorrichtung 100 ein Hochdruckschlauch 58 oder zwei Hochdruckschläuche 58 nach vorne, also in die Richtung, in die der in Fig. 1 gezeigte Pfeil z weist und ein anderer Hochdruckschlauch zurück, also in die Gegenrichtung, bewegt werden.

Wie Fig. 1 auch zeigt, umfasst die Positionierungsvorrichtung 90 eine in Richtung der x-Achse verlaufende x-Führung 28. Genauer gesagt sind zwei parallele, in Richtung der x-Achse verlaufende x-Führungen 28 vorhanden. Diese Führung umfasst ein x-Längsprofil 29 und einen an diesem Längsprofil 29 längsbeweglich geführten x-Schlitten 30. Genauer gesagt umfasst sie zwei parallel zueinander verlaufende x-Längsprofile 29 und zwei x-Schlitten 30. Der x-Schlitten 30, genauer gesagt beide x-Schlitten 30, sind jeweils mittels eines x-Motors 32 verfahrbar. Die x-Führung 28 umfasst Befestigungsmittel 122, zur Befestigung der x-Führung 28 an dem Wärmetauscher W.

Die Positionierungsvorrichtung 90 umfasst eine in Richtung der y-Achse verlaufende y-Führung 42. Diese Führung umfasst ein y-Längsprofil 43 und einen an diesem Längsprofil längsbeweglich geführten y-Schlitten 44. Der y-Schlitten 44 ist mittels eines y-Motors 46 verfahrbar.

Die x-Führung 28 und die y-Führung 42 umfassen jeweils eine an dem Längsprofil 29, 43 angeordnete Zahnstange, die in den Fig. nicht erkennbar ist. Der x-Motor bzw. der y-Motor greift über ein in den Fig. ebenfalls nicht erkennbares Ritzel in die Zahnstange ein.

Die y-Führung 42 ist mit dem x-Schlitten 30, genauer gesagt den beiden x-Schlitten 30, mitverfahrend verbunden. Sie verbindet die beiden x-Schlitten 30 miteinander.

Die Vorschubvorrichtung 100 ist mit dem y-Schlitten 44 mitverfahrend verbunden.

Die Wärmetauscherreinigungsvorrichtung 1 umfasst zur Schlupfvermeidung eine in den Zeichnungen nicht gezeigte Regelungseinrichtung, zur Regelung des Drehmoments der Vortriebsmotoren 59, wobei der Sollwert des Drehmoments der Vortriebsmotoren 59 so gewählt ist, dass die Größe der hieraus resultierenden, am Außenumfang der Antriebsrolle übertragbaren Kraft kleiner ist als die zwischen Antriebsrolle und zugehörigem Schlauch bewirkbare Haftreibungskraft.

Fig. 2 zeigt die Vorschubeinrichtung 100 aus Fig. 1 vergrößert und lässt insbesondere die drei Vortriebsmotoren 59 erkennen. Die Hochdruckschläuche 58 sind in den Fig. 2 bis 4 nicht dargestellt.

Wie die Fig. 3 und 4 zeigen, weist die Vorschubvorrichtung 100 für jeden der Hochdruckschläuche 58 jeweils eine um eine Drehachse A drehbare Antriebsrolle 104 auf. Zudem weist die Vorschubvorrichtung 100 für jeden der Hochdruckschläuche 58 jeweils mindestens eine Anpressrolle 106, zum Pressen des jeweiligen Hochdruckschlauchs 58 gegen die Antriebsrolle 104 auf. Genauer gesagt weist, wie dies die Fig. 4 und 5 zeigen, die Vorschubvorrichtung 100 für jeden der Hochdruckschläuche 58 jeweils zwei Anpressrollen 106 auf, zum Pressen des jeweiligen Hochdruckschlauchs 58 gegen die Antriebsrolle 104 und zum Biegen des jeweiligen Hochdruckschlauchs 58 um diese Antriebsrolle 104. Ein entsprechend gebogener Verlauf eines Hochdruckschlauchs 58 ist in Fig. 5 zur besseren Erkennbarkeit übertrieben dargestellt.

Die Fig. 4 und 5 zeigen auch, dass die mit genau einem Hochdruckschlauch 58 zusammenwirkenden zwei Anpressrollen 106 um eine Schwenkachse B schwenkbar an einer gemeinsamen Wippe 108 gelagert sind.

Fig. 5 zeigt, dass eine die Schwenkachse B der Wippe umfassende, senkrecht zur Längsrichtung LR der Hochdruckschläuche 58 stehende Ebene E auch die Drehachse A der zugehörigen Antriebsrolle 104 umfasst. Diese senkrecht zur Längsrichtung LR der Hochdruckschläuche stehende Ebene E ist während des Betriebs der Wärmetauscherreinigungsvorrichtung vertikal ausgerichtet.

Die Längsrichtung LR der Hochdruckschläuche kann, wie es Fig. 3 und Fig. 5 zeigen, durch eine Führungseinheit 62 der Wärmetauscherreinigungsvorrichtung bzw. die Führungskanäle 64 dieser Führungseinheit 62 definiert sein. Die Führungseinheit 62 kann die Hochdruckschläuche 58 bereichsweise aufnehmen. Die Führungskanäle 64 sind als Führungsrohre 65 ausgebildet und sind in Längsrichtung LR der Hochdruckschläuche vor und hinter der Antriebsrolle 104 angeordnet. Die Führungskanäle 64 führen den zugehörigen Hochdruckschlauch 58 von der Vorschubeinrichtung 100 zu der jeweiligen Rohrmündung 22 des Wärmetauschers W. Die Längsrichtung LR entspricht zudem der z-Richtung, die senkrecht zur x- Richtung und zur y-Richtung ausgerichtet ist. Die Längsrichtung LR ist auch die Richtung, die im Betrieb der Wärmetauscherreinigungsvorrichtung 1 der Richtung der Längserstreckung der zu reinigenden Rohre 24 des Wärmetauschers W im Bereich ihrer Rohrmündung 22 entspricht.

Wie die Fig. 4 und 5 zeigen, umfasst die Wippe 108 ein Schwenklager 114, das die Schwenkachse B der Wippe 108 definiert. Die Drehachse A und die Schwenkachse B verlaufen in derselben Ebene E, parallel, bzw. fluchtend.

Unter anderem zeigen die Fig. 4 und 5 erneut, dass die Vorschubvorrichtung 100 für jeden der Hochdruckschläuche 58 jeweils eine Anpressvorrichtung 110 umfasst, zum Pressen der Anpressrollen 106 gegen den jeweiligen Hochdruckschlauch 58, um den jeweiligen Hochdruckschlauch 58 gegen die Antriebsrolle 104 zu pressen. Die Anpressvorrichtung 110 umfasst einen als Pneumatikzylinder 112 ausgebildeten Aktuator.

Der Pneumatikzylinder 112 umfasst einen Gleitlagerblock 118, zur Abstützung einer Kolbenstange 120 des Pneumatikzylinders 112 in Richtung der Längsrichtung LR des zugehörigen Hochdruckschlauchs 58. Die Kolbenstange 120 steht zumindest in etwa senkrecht zu der Motorwelle des zugehörigen Vortriebsmotors 59.

Wie dies Fig. 4 zeigt, umfasst die Wärmetauscherreinigungsvorrichtung 1 einen Sensor 116, zur Detektion der Drehzahl der Anpressrolle 106, und eine Einrichtung zur Erfassung der Drehzahl der zugehörigen Antriebsrolle 104, nämlich einen in den Zeichnungen nicht gezeigten Motordrehzahlsensor. Der Motordrehzahlsensor ist ein Absolutwertgeber. Die Steuereinheit 74 ist dazu eingerichtet, unter Nutzung der Drehzahl der Anpressrolle 106 und der Drehzahl der Antriebsrolle 104 einen etwaigen Schlupf der Antriebsrolle 104 an dem Hochdruckschlauch 58 zu ermitteln. Die Steuereinheit 74 weist elektrische Verbindungen 75 einerseits zu einer übergeordneten Steuerung und andererseits zu den Vortriebsmotoren auf.

Die Wärmetauscherreinigungsvorrichtung 1 umfasst eine Regelungseinrichtung 78, zur Regelung des Schlupfes zwischen der Antriebsrolle 104 und dem zugehörigen Hochdruckschlauch 58. Der Sollwert des Schlupfes beträgt Null. Als Stellgröße dient das Drehmoment des Antriebsmotors. Es wird also das Drehmoment des Antriebsmotors reduziert, sobald und solange Schlupf ermittelt wird.

Die Vortriebsmotoren 59 sind Elektromotoren, und zwar Servomotoren. Die Steuereinheit 74 ist dazu eingerichtet, eine Rampensteuerung der Vortriebsmotoren 59 vorzunehmen, sodass ein sanftes Anfahren erreicht und die Schlupfgefahr zwischen Antriebsrolle und Hochdruckschlauch erneut reduziert ist.

### Bezugszeichenliste

- 1: Wärmetauscherreinigungsvorrichtung
- 2: Hochdruckeinheit
- 22: Rohrmündung
- 24: Rohr
- 28: x-Führung
- 29: x-Längsprofil
- 30: x-Schlitten
- 32: x-Motor
- 42: y-Führung
- 43: y-Längsprofil
- 44: y-Schlitten
- 46: y-Motor
- 58: Hochdruckschlauch
- 59: Vortriebsmotor
- 62: Führungseinheit
- 64: Führungskanal
- 65: Führungsrohr
- 74: Steuereinheit
- 75: elektrische Verbindung
- 78: Regelungseinrichtung
- 90: Positionierungsvorrichtung
- 100: Vorschubvorrichtung
- 104: Antriebsrolle
- 106: Anpressrolle
- 108: Wippe
- 110: Anpressvorrichtung
- 112: Pneumatikzylinder
- 114: Schwenklager
- 116: Sensor
- 118: Gleitlagerblock
- 120: Kolbenstange
- 122: Befestigungsmittel
- A: Drehachse
- B: Schwenkachse
- E: Ebene
- LR: Längsrichtung der Hochdruckschläuche
- W: Wärmetauscher
- x, y, z: Achsen eines Koordinatensystems

## Patentansprüche

1. Wärmetauscherreinigungsvorrichtung (1) zur Hochdruckreinigung der Innenseite der Rohre (24) eines Wärmetauschers (W), wobei die Wärmetauscherreinigungsvorrichtung (1) folgendes umfasst:
a) eine Hochdruckeinheit (2), wobei die Hochdruckeinheit (2) mindestens zwei Hochdruckschläuche (58) aufweist und die Hochdruckschläuche (58) jeweils mit einer Hochdruckquelle verbindbar sind und eine Düse aufweisen,
b) eine Positionierungsvorrichtung (90), zur Positionierung der Hochdruckschläuche (58), wobei die Positionierungsvorrichtung (90) eine Vorschubvorrichtung (100) umfasst, zum motorischen Bewegen der mindestens zwei Hochdruckschläuche (58) in Längsrichtung (LR) der Hochdruckschläuche (58), wobei die Vorschubvorrichtung (100) mindestens zwei Vortriebsmotoren (59) umfasst und die Vortriebsmotoren (59) jeweils mit genau einem Hochdruckschlauch (58) zusammenwirken
und
c) eine Steuereinheit (74), die zur Steuerung der mindestens zwei Vortriebsmotoren (59) unabhängig voneinander eingerichtet ist.

2. Wärmetauscherreinigungsvorrichtung (1) nach Anspruch 1,
**dadurch gekennzeichnet, dass**
die Wärmetauscherreinigungsvorrichtung (1) eine Regelungseinrichtung umfasst, zur Regelung des Drehmoments der Vortriebsmotoren (59).

3. Wärmetauscherreinigungsvorrichtung (1) nach Anspruch 1 oder 2,
**dadurch gekennzeichnet, dass**
die Vorschubvorrichtung (100) für jeden der mindestens zwei Hochdruckschläuche (58) jeweils eine um eine Drehachse (A) drehbare Antriebsrolle (104) aufweist und bevorzugt mindestens eine Anpressrolle (106), zum Pressen des jeweiligen Hochdruckschlauchs (58) gegen die Antriebsrolle (104).

4. Wärmetauscherreinigungsvorrichtung (1) nach Anspruch 3,
**dadurch gekennzeichnet, dass**
die Vorschubvorrichtung (100) für jeden der mindestens zwei Hochdruckschläuche (58) jeweils zwei Anpressrollen (106) aufweist, zum Pressen des jeweiligen Hochdruckschlauchs (58) gegen die Antriebsrolle (104) und bevorzugt zum Biegen des jeweiligen Hochdruckschlauchs (58) um diese Antriebsrolle (104).

5. Wärmetauscherreinigungsvorrichtung (1) nach Anspruch 4,
**dadurch gekennzeichnet, dass**
die zwei Anpressrollen (106) um eine Schwenkachse (B) schwenkbar an einer gemeinsamen Wippe (108) gelagert sind.

6. Wärmetauscherreinigungsvorrichtung (1) nach Anspruch 5,
**dadurch gekennzeichnet, dass**
die Schwenkachse (B) der Wippe (108) und die Drehachse (A) der zugehörigen Antriebsrolle (104) in derselben Ebene (E) angeordnet sind und diese Ebene (E) senkrecht zu der Längsrichtung (LR) der Hochdruckschläuche (58) steht.

7. Wärmetauscherreinigungsvorrichtung (1) nach Anspruch 3 bis 6,
**dadurch gekennzeichnet, dass**
die Vorschubvorrichtung (100) für jeden der mindestens zwei Hochdruckschläuche (58) jeweils eine Anpressvorrichtung (110) umfasst, zum Pressen der Anpressrolle (106) gegen den jeweiligen Hochdruckschlauch (58), um den jeweiligen Hochdruckschlauch (58) gegen die Antriebsrolle (104) zu pressen.

8. Wärmetauscherreinigungsvorrichtung (1) nach Anspruch 7,
**dadurch gekennzeichnet, dass**
die Anpressvorrichtung (110) einen Aktuator umfasst.

9. Wärmetauscherreinigungsvorrichtung (1) nach Anspruch 8,
**dadurch gekennzeichnet, dass**
der Aktuator einen Pneumatikzylinder (112) umfasst.

10. Wärmetauscherreinigungsvorrichtung (1) nach Anspruch 9,
**dadurch gekennzeichnet, dass**
der Pneumatikzylinder (112) einen Gleitlagerblock (118) umfasst, zur Abstützung einer Kolbenstange (120) des Pneumatikzylinders (112) in Richtung der Längsrichtung (LR) des zugehörigen Hochdruckschlauchs (58).

11. Wärmetauscherreinigungsvorrichtung (1) nach einem der Ansprüche 3 bis 10,
**dadurch gekennzeichnet, dass**
die Wärmetauscherreinigungsvorrichtung (1) einen Sensor (116) umfasst, zur Detektion der Drehzahl der Anpressrolle (106), und eine Einrichtung zur Erfassung der Drehzahl der zugehörigen Antriebsrolle (104), und die Steuereinheit (74) dazu eingerichtet ist, unter Nutzung der Drehzahl der Anpressrolle (106) und der Drehzahl der Antriebsrolle (104) einen etwaigen Schlupf der Antriebsrolle (104) an dem Hochdruckschlauch (58) zu ermitteln.

12. Wärmetauscherreinigungsvorrichtung (1) nach Anspruch 11,
**dadurch gekennzeichnet, dass**
die Wärmetauscherreinigungsvorrichtung (1) eine Regelungseinrichtung umfasst, zur Regelung des Schlupfes zwischen der Antriebsrolle (104) und dem zugehörigen Hochdruckschlauch (58).

13. Wärmetauscherreinigungsvorrichtung (1) nach einem der Ansprüche 1 bis 12,
**dadurch gekennzeichnet, dass**
die Vortriebsmotoren (59) Elektromotoren umfassen und die Steuereinheit (74) dazu eingerichtet ist, eine Rampensteuerung der Vortriebsmotoren (59) vorzunehmen.

14. Verfahren zum Betrieb einer Wärmetauscherreinigungsvorrichtung (1),
**dadurch gekennzeichnet, dass**
die Wärmetauscherreinigungsvorrichtung (1) nach einem der Ansprüche 1 bis 13 ausgebildet ist.

15. Verfahren nach Anspruch 14,
**dadurch gekennzeichnet, dass**
die Steuereinheit (74) die Vortriebsmotoren (59) unabhängig voneinander ansteuert, derart, dass die Drehzahlen der Vortriebsmotoren (59) voneinander abweichen.
